# EUROPÄISCHE PATENTSCHRIFT

(11) **EP 0 457 870 B1**
(45) Veröffentlichungstag und Bekanntmachung des Hinweises auf die Patenterteilung: **22.06.1994**
(21) Anmeldenummer: 91900026.5
(22) Anmeldetag: 07.12.1990
(51) Int. Cl.: E01H 5/06

(54) **SCHNEEPFLUG**
SNOWPLOUGH
CHASSE-NEIGE

(30) Priorität: 11.12.1989 DE 3940887
(43) Veröffentlichungstag der Anmeldung: 27.11.1991
(73) Patentinhaber: SCHMIDT WINTERDIENST- UND KOMMUNALTECHNIK GmbH, D-79837 St Blasien (DE)
(72) Erfinder: SEBULKE, Johannes, D-7822 Häusern (DE); SCHNEIDER, Michael, D-7821 Grafenhausen (DE)
(74) Vertreter: Grättinger, Günter
(86) Internationale Anmeldenummer: EP9002116
(87) Internationale Veröffentlichungsnummer: WO9109177

(56) Entgegenhaltungen:
- EP-A- 0 115 563
- CH-A- 460 839
- FR-A- 2 269 608

## Beschreibung

Die Erfindung betrifft einen Schneepflug mit einer Einrichtung zum Überfahren von Bodenhindernissen, dessen Pflugschar mittels oberer und unterer starrer Lenker an einem an der Frontseite eines Trägerfahrzeugs heb- und senkbar angeschlossenen Pflugrahmen angelenkt ist.

Ein derartiger bekannter Schneepflug (FR-A-2 269 608, Fig. 3) besitzt eine verhältnismäßig steilstehende Pflugschar, um die Stoßkräfte beim Anfahren gegen ein Hindernis zu begrenzen. Zusätzlich ist eine sog. Stoßdämpferleiste erforderlich, welche als elastisches Element die Verbindung zwischen Verschleißschiene und Pflugschar herstellt und zur Stoßdämpfung beiträgt, indem sie sich beim Überfahren des Hindernisses nach hinten verformt. Dabei wird die Unterkante der Verschleißschiene, welche entsprechend der Ausweichgeometrie unter die Bodenoberfläche einschneiden würde, zusätzlich gegen den Boden gestoßen, bis die Pflugschar durch Verschwenken der Lenker abhebt. Wegen des bei steiler Pflugschar verhältnismäßig kleinen Anstellwinkels eignet sich der bekannte Schneepflug nur bedingt für den Einsatz in sehr hartem und festgefahrenem Schnee.

Eine andere bekannte Pflugkonstruktion (FR-A-2 269 608, Fig. 5) bei welcher die Pflugschar um ein horizontales, quer zur Fahrtrichtung verlaufendes Pflugrohr gegen eine Rückstellkraft verschwenkbar ist, eignet sich speziell für das Räumen von hartem Schnee. Der Anstellwinkel der Pflugschar ist hier verhältnismäßig groß (ca. 30°); die Aufhängung der Pflugschar ermöglicht zur Beseitigung von festgefahrenem Schnee ein Räumen unter Bodendruck mittels einer fahrzeugseitig abgestützten Druckvorrichtung. Beim Anfahren gegen ein Hindernis wird die Pflugschar um das Pflugrohr nach Überwindung einer Kraftbegrenzungsvorrichtung und gegen den Zug einer Rückholfeder nach vorne verschwenkt, so daß die Unterkante der Pflugschar über das Hindernis klettert. Die verschwenkte Pflugschar wird unter der Wirkung der Rückholfeder, unterstützt durch ein kurzes Rücksetzen des Trägerfahrzeugs, wieder in der Räumstellung bei gleichzeitigem Einrasten in die Kraftbegrenzungsvorrichtung arretiert. Auch bei diesem bekannten Schneepflug sind zusätzlich zum horizontalen Stoß erhebliche vertikale Stoßkräfte aufzufangen; letztere entstehen durch Abstoßen der Pflugschar vom Boden, da die den geometrischen Verhältnissen entsprechende Bewegungsbahn der Unterkante der Pflugschar um das dahinter angeordnete Pflugrohr die Bodenfläche unterschneidet.

Ferner ist eine Pflugkonstruktion bekannt (EP-A-0 115 563), bei welcher die Pflugschar verhältnismäßig steil steht und das Überfahren von Bodenhindernissen durch eine schwenkbare Klappe gewährleistet ist, welche an der Unterkante der Pflugschar um eine horizontale, quer zur Räumrichtung verlaufende Achse in Richtung auf die Rückseite der Pflugschar klappbar ist. Hier muß der gesamte Pflug geringfügig angehoben werden, um eine einwandfreie Rückkehr der durch ein Hindernis umgelenkten Klappe in die Räumstellung zu gewährleisten.

Demgegenüber besteht das Ziel der vorliegenden Erfindung darin, einen Schneepflug zu schaffen, der die genannten Nachteile bekannter Schneepflugkonstruktionen nicht aufweist, sondern ein weicheres Überfahren von Bodenhindernissen für beliebige, also auch große Anstellwinkel ermöglicht, dabei vertikale Stöße weitgehend vermeidet und nach dem Überfahren eines Hindernisses wieder selbsttätig in die Räumposition zurückkehrt.

Dieser Aufgabe wird ein Schneepflug mit den Merkmalen 1.3 bis 1.5 in Patentanspruch 1 gerecht. Obwohl dessen Konstruktion gänzlich ohne elastische Stoßdämpferelemente auskommt, ermöglicht die erfindungsgemäße Lenkeranordnung ein Überfahren von Hindernissen bei geringen Stoßkräften. Bevor es zu einem Rückwärtsschwenken der über den Hublenker abgestützten Klappe (Merkmal 1.4) kommt, muß zunächst beim Anfahren gegen ein Hindernis die Vorspannkraft der Rückstelleinrichtung, zweckmäßig in Form einer Rückholfeder (Merkmal 1.3 und Unteranspruch 5) überwunden werden. Die Rückholfeder ist dabei zweckmäßig so dimensioniert, daß ein Verschwenken bei normalen Arbeitsdrücken, also auch bei hartgefrorenem Schnee, unterbleibt. Erst bei Stoßkräften, die etwa 30% über den normalen Räumkräften liegen, kommt es zu einem Rückschwenken der Klappe beim Überfahren des Hindernisses. Dabei bewegt sich der Hublenker nach oben und bewirkt ein entsprechendes Schwenken des oberen und des unteren Lenkers im Uhrzeigersinn um deren Anlenkpunkte am Pflugrahmen. Im Ergebnis wird die Pflugschar verzögerungsfrei angehoben, wobei die Unterkante der Verschleißschiene zu keinem Zeitpunkt vom Boden abgestoßen wird, sondern aus der Räumposition direkt nach oben bewegt wird. Infolge der gewählten Lenkergeometrie erfolgt die Auslösung der Schwenkbewegung der Verschleißschiene bei deren Anfahren gegen ein Hindernis allein durch eine horizontale Kraftkomponente auf die Verschleißschiene. Für das Auslösen der Lenkerbewegung spielen also vertikale Kräfte keine Rolle, d.h. das Auslösen erfolgt stets leichtgängig unabhängig vom Pfluggewicht oder von vertikalen Kräften, welche auf den Pflug ausgeübt werden, um diesen bei hartem Schnee gegen den Boden zu pressen. Abgesehen von Reibungskräften, die jedoch eine geringere Rolle spielen, erfolgt das Auslösen der Ausweichbewegung des erfindungsgemäßen Schneepflugs somit stets mit im wesentlichen konstanter, horizontal er Auslösekraft. Wegen deren weitgehender Unabhängigkeit von der Andrückkraft des Pfluges gegen den Boden ist der erfindungsgemäße Schneepflug universell, d.h. ohne Einschränkung auf die Art des Trägerfahrzeugs oder die Aufhängung des Schneepflugs oder bestimmte vertikale Anpreßkräfte, welche vom Trägerfahrzeug auf den Schneepflug ausgeübt werden, einsetzbar.

Gleichermaßen ist für die Rückkehr des Schneepflugs aus der angehobenen Position in die Räumposition allein die zwangsgeführte Verstellbewegung der Lenker und mit diesen der Klappe entscheidend. Durch deren Bewegungsgeometrie ist sichergestellt, daß die Verschleißschiene am Ende der Rückstellbewegung hindernisfrei von oben kommend wieder auf den Boden aufgesetzt wird, ohne daß vorher bemerkenswerte Schläge oder Reibungskräfte als Reaktion auf ein zu frühes Aufsetzen der Verschleißschiene auf den Boden auftreten. Das Ende der Rückstellbewegung ist dann erreicht, wenn (gemäß Merkmal 1,5) die Lenkerkinematik durch einen Anschlag gesperrt wird. Ein solcher Anschlag ist (gemäß Unteranspruch 3) zweckmäßig in der Weise verwirklicht, daß er durch eine Anschlagfläche am unteren Lenker und eine Gegenanschlagfläche am rückwärtigen Fortsatz der Pflugschar gebildet ist. Durch Verstellen wenigstens einer Anschlagfläche (gemäß Unteranspruch 4) läßt sich die Räumposition der Pflugschar exakt einstellen. Dies ist besonders bei in horizontal er Richtung aus mehreren nebeneinander angeordneten Scharsegmenten bestehenden Pflugscharen von Bedeutung, weil hierdurch eine genaue Höhenabstimmung aller Scharsegmente leicht möglich ist.

Zur Minimierung der Lenkerkräfte und um ein verzögerungsfrei es Ansprechen der Lenkerbewegung beim Überfahren eines Hindernisses zu gewährleisten, ist nach einem erfindungsgemäßen Vorschlag vorgesehen, daß der untere Lenker pflugseitig an einem rückwärtigen Fortsatz der Pflugschar angelenkt ist und daß der Hublenker an einer Verlängerung des unteren Lenkers angelenkt ist, wobei der Anlenkpunkt näher an der Rückseite der Pflugschar als deren Anlenkung am unteren Lenker angeordnet ist. Der untere Lenker ist dabei zweckmäßig als Dreieckslenker ausgebildet, dessen unterer Anlenkpunkt am rückwärtigen Fortsatz der Pflugschar angelenkt ist.

Während der nach oben gerichteten Ausweichbewegung der Pflugschar behält der Pflugrahmen im wesentlichen seine Höhe über den Boden bei, wobei das Pfluggewicht aufgefangen wird durch eine an der Rückseite des Pflugrahmens befestigte Begrenzungskufe, welche somit eine konstante Einstellhöhe des Schneepflugs über dem Boden sicherstellt. Derartige Begrenzungskufen sind allgemein üblich; sie besitzen eine Gleitfläche aus abriebfestem Kunststoff und sind zweckmäßig um eine vertikale Achse verschwenkbar gelagert.

Die sog. Unterflurfreiheit des erfindungsgemäßen Schneepflugs, also die Ausschaltung vertikaler Stöße beim Anfahren gegen ein Hindernis und das vorstehend erläuterte Auslösen der Hubbewegung des Schneepflugs durch eine reine Horizontal kraft sind durch die gewählte Lenkergeometrie gewährleistet; hierbei ist wesentlich, daß die Bewegungsbahn der Unterkante der Verschleißschiene am Anfang der Hubbewegung bzw. am Ende der Senkbewegung eine etwa horizontale Tangente besitzt. Dies ist bei gleichzeitiger Minimierung der Stoßkräfte am besten verwirklicht durch eine parabelförmige Bewegungsbahn der Verschleißschiene über dem Boden, wobei es in Bodennähe im wesentlichen nur auf die horizontale Tangente der Bewegungsbahn ankommt, die auch bei anderen Bewegungsbahnen wie beispielsweise dem Kreis oder der Ellipse verwirklicht ist.

Für den Fachmann versteht sich von selbst, daß die beanspruchten und erläuterten Erfindungsmerkmale jeweils mehrfach pro Schar bzw. Scharsegment bei daraus zusammengesetzten Scharen vorhanden sein können, wobei die Lenker zweckmäßig jeweils als Doppellenker ausgebildet sind.

Im folgenden wird ein Ausführungsbeispiel der Erfindung anhand der Zeichnung erläutert. Es zeigt
- Fig. 1: einen schematischen Querschnitt durch die Pflugschar in der Räumstellung,
- Fig. 2: die Pflugschar gemäß Fig. 1 in der durch ein Hindernis angehobenen Stellung und
- Fig. 3: die Geometrie der Ausweichbewegung.

Gemäß Fig. 1 besitzt die Pflugschar 1 in der Räumstellung einen verhältnismäßig großen Anstellwinkel α von etwa 30%. Dieser Anstellwinkel ist besonders für das Räumen von hartgefrorenem oder festgefahrenem Schnee geeignet. Die Unterkante der Pflugschar 1 ist gebildet durch die Verschleißschiene 2, welche auswechselbar an einer Klappe 3 als Verschleißschienenträger befestigt ist. Die Klappe 3 ist um eine horizontale Achse 4 an dem darüberliegenden Teil der Pflugschar 1 angelenkt und besitzt einen weiteren Anlenkpunkt 5 für einen starren Hublenker 6, dessen anderes Ende an einer Verlängerung 7 eines unteren Lenkers 8 angelenkt ist. Die Pflugschar 1 ist mittels des unteren Lenkers 8 und eines oberen Lenkers 9 an einem Pflugrahmen 10 beweglich angelenkt. Der Pflugrahmen 10 wiederum ist heb- und senkbar über eine (nicht dargestellte) Aufnahmevorrichtung mit der Frontseite eines Trägerfahrzeugs verbunden. Zur Gewährleistung eines Mindestabstands des Schneepflugs vom Boden 11 ist an der Rückseite des Pflugrahmens 10 eine Tiefenbegrenzungskufe 12 vorgesehen, welche um eine vertikale Achse 13 verschwenkbar aufgehängt ist und einen Gleitkörper 14 bevorzugt aus abriebfestem Kunststoff aufweist.

In der Räumstellung des Schneepflugs ist die Lage der Pflugschar 1 bezüglich des Pflugrahmens 10 durch einen Anschlag 15 festgelegt, welcher gebildet ist durch eine Anschlagfläche 16 am unteren Lenker 8 und eine Gegenanschlagfläche 17 (Fig. 2) an einem rückwärtigen Fortsatz 18 der Pflugschar 1. Am Fortsatz 18 befindet sich auch der pflugseitige Anlenkpunkt 19 des unteren Lenkers 8.

In der Räumposition wird die Pflugschar 1 mittels einer Rückholfeder 20 gegen den Anschlag 15 vorgespannt, wobei das obere Ende der auf Zug belasteten Rückholfeder 20 an einem Haken 21 an der Rückseite der Pflugschar 1, das untere Ende der Rückholfeder 20 an einem Haken 22 am Pflugrahmen 10 eingehängt ist.

Mit dem erfindungsgemäßen Schneepflug kann, wie in Fig. 2 dargestellt, ein Bodenhindernis 23 bis zu einer Höhe von 250 mm ohne Unterbrechung des Räumens zügig überfahren werden. Dabei wird die Pflugschar 1 gegenüber dem Pflugrahmen 10 angehoben, wobei die beiden Lenker 8, 9 nach oben schwenken und die Rückholfeder 20 entsprechend gestreckt wird. Bis zum vollständigen Überfahren des Bodenhindernisses 23 sind die den Anschlag 15 bildenden Anschlagflächen 16, 17 voneinander entfernt. In der angehobenen Position der Pflugschar 1 gleitet die Unterkante 24 der Verschleißschiene 2 über die Oberseite des Bodenhindernisses 3 hinweg, wobei die Verschleißschiene 2 nach hinten umgelenkt ist und einen negativen Anstellwinkel mit der Vertikalen bildet. In dieser Stellung der Verschleißschiene 2 ist die Klappe 3 entsprechend um die horizontale Schwenkachse 4 nach hinten verschwenkt, so daß der Anlenkpunkt 5 des Hublenkers 6 eine deutlich höhere Position einnimmt als in der Räumstellung gemäß Fig. 1. Dementsprechend kommt es zu einem Anheben der Pflugschar 1 durch Verschwenken des unteren Lenkers 8, an welchem das obere Ende des Hublenkers 6 angelenkt ist.

Während des Überfahrens des Bodenhindernisses 23 behält der Pflugrahmen 10, unterstützt durch die Begrenzungskufe 12 seine Position über dem Boden 11 bei. Es ist nicht notwendig, daß während des Überfahrvorgangs eine eventuell auf den Pflugrahmen 10 vom Trägerfahrzeug aus ausgeübte Bodenandruckkraft ausgeschaltet wird. Das Anheben und Absenken der Pflugschar während der Überwindung eines Hindernisses erfolgt völlig unabhängig von einer solchen vertikalen Andruckkraft, nämlich ausschließlich abhängig von einer horizontalen Gegenkraft, deren Größe eine Überwindung der Zugvorspannung in der Rückholfeder 20 ermöglicht.

Während des Ansteigens bzw. Absenkens beschreibt die Unterkante 24 der Verschleißschiene 2 eine etwa parabelförmige Bewegungsbahn 25 gemäß Fig. 3. Dort ist die Höhe H über der Zeit t aufgetragen, wobei die Höhendifferenz h der maximalen Höhe des Bodenhindernisses entspricht. Bezogen auf das Trägerfahrzeug bewegt sich die Pflugschar während des Anhebens bzw. Absenkens zwischen deren Räumposition R und deren angehobenen Position A, wobei sich die Pflugschar während des Anhebens insgesamt nach vorne neigt, wie aus der Fig. 3 beim Vergleich dieser Positionen A, R deutlich wird.

Wesentlich für das Ansprechverhalten beim Überfahrstoß ist dabei die horizontale Tangente der Bewegungsbahn 25 im Bereich der Räumstellung R der Pflugschar 1. Diese horizontale Tangente entspricht in der Fig. 3 die Zeitachse t. Die Darstellung gemäß Fig. 3 macht ferner deutlich, daß wegen dieser horizontalen Tangente der Bewegungskurve 25 die Hubbewegung der Pflugschar allein durch eine horizontale Gegenkraft ausgelöst wird.

## Patentansprüche

1. Schneepflug mit einer Einrichtung zum Überfahren von Bodenhindernissen mit den folgenden Merkmalen:
1.1 Die Pflugschar (1) ist mittels oberer und unterer starrer Lenker (9,8) an einem an der Frontseite eines Trägerfahrzeuges heb- und senkbar angeschlossenen Pflugrahmen (10) angelenkt;
1.2 Die Pflugschar (1) ist mittels einer elastischen Rückstelleinrichtung gegenüber dem Pflugrahmen (10) in Richtung auf den Boden (11) vorgespannt;
gekennzeichnet durch die folgenden Merkmale:
1.3 An der Unterkante der Pflugschar (1) ist eine die Verschleißschiene (2) tragende Klappe (3) um eine horizontale, quer zur Räumrichtung verlaufende Achse (4) verschwenkbar befestigt;
1.4 ein starrer Hublenker (6) ist einerseits an der Rückseite der Klappe (3), andererseits an einer Verlängerung (7) des unteren Lenkers (8) näher an der Rückseite der Pflugschar (1) als deren Anlenkung am unteren Lenker (8) angelenkt;
1.5 die Senkbewegung der Pflugschar (1) ist in deren tiefsten Position, welche der Räumstellung entspricht, durch einen Anschlag (15) gesperrt.

2. Schneepflug nach Anspruch 1,
dadurch gekennzeichnet,
daß der untere Lenker (8) pflugseitig an einem rückwärtigen Fortsatz (18) der Pflugschar (1) angelenkt ist.

3. Schneepflug nach Anspruch 1,
dadurch gekennzeichnet,
daß der Anschlag (15) durch eine Anschlagfläche (16) am unteren Lenker (8) und eine Gegenanschlagfläche (17) am rückwärtigen Fortsatz (18) der Pflugschar (1) gebildet ist.

4. Schneepflug nach Anspruch 3,
dadurch gekennzeichnet,
daß wenigstens eine Anschlagfläche senkrecht zu ihr selbst verstellbar ist.

5. Schneepflug nach Anspruch 1,
dadurch gekennzeichnet,
daß die Rückstelleinrichtung durch eine auf Zug belastete Rückholfeder (20) in Form einer Schraubenfeder gebildet ist.

6. Schneepflug nach Anspruch 1,
gekennzeichnet durch eine Lenkergeometrie, wonach die Bewegungsbahn der Unterkante (24) der Verschleißschiene (2) am Anfang der Hubbewegung bzw. am Ende der Senkbewegung eine etwa horizontale Tangente besitzt.

## Claims

1. Snow plough with a device for passing over obstacles on the ground with the following features:
1.1 The plough blade (1) is pivoted by means of upper and lower rigid guide rods (9, 8) on a plough frame (10) connected so that it can be raised and lowered on the front side of a support vehicle;
1.2 The plough blade (1) is pretensioned in the direction of the floor (11) with respect to the plough frame (10) by means of a resilient restoring device;
characterised by the following features:
1.3 On the lower edge of the plough blade (1), a flap (3) supporting the wear bar (2) is attached so that it is able to tilt about a horizontal pivot (4)extending at right angles to the clearing direction;
1.4 A rigid lifting guide rod (6) is pivoted at one side on the rear side of the flap (3), at the other side on an extension (7) of the lower guide rod (8) closer to the rear side of the plough blade (1) than its pivot point on the lower guide rod (8);
1.5 In its lowest position, which corresponds to the clearing position, the lowering movement of the plough blade (1) is blocked by a stop (15).

2. Snow plough according to Claim 1, characterised in that on the side of the plough, the lower guide rod (8) is pivoted on a rear projection (18) of the plough blade (1).

3. Snow plough according to Claim 1, characterised in that the stop (15) is formed by a stop face (16) on the lower guide rod (8) and a counter-stop face (17) on the rear projection (18) of the plough blade (1).

4. Snow plough according to Claim 3, characterised in that at least one stop face is adjustable at right angles to itself.

5. Snow plough according to Claim 1, characterised in that the restoring device is formed by a return spring (20) in the form of a helical spring loaded under tension.

6. Snow plough according to Claim 1, characterised by a guide rod geometry, according to which the path of movement of the lower edge (24) of the wear bar (2) at the beginning of the lifting movement or at the end of the lowering movement has an approximately horizontal tangent.

## Revendications

1. Chasse-neige comportant un dispositif pour le franchissement d'obstacles au sol, présentant les caractéristiques suivantes :
1.1. le chasse-neige est articulé, au moyen de biellettes rigides supérieures et inférieures (9, 8) sur un châssis (10) raccordé, de manière à pouvoir être soulevé et abaissé, au côté frontal d'un véhicule porteur ;
1.2. l'étrave (1) est placée sous une tension initiale par rapport au châssis (10), en direction du sol (11), au moyen d'un dispositif de rappel élastique ;
caractérisé par les particularités suivantes :
1.3. sur l'arête inférieure de l'étrave (1), un étrier (3) supportant le rail d'usure (2) est fixé de manière à pouvoir tourner autour d'un axe horizontal (4) s'étendant transversalement par rapport à la direction du déblaiement ;
1.4. une biellette rigide de levage (6) est articulée, d'une part, sur le côté arrière de l'étrier (3), d'autre part, sur un prolongement (7) de la biellette inférieure (8), en un emplacement plus proche du côté arrière de l'étrave (1) que l'articulation de celle-ci sur la biellette inférieure (8) ;
1.5. le mouvement d'abaissement de l'étrave (1) est bloqué par une butée (15) dans sa position la plus profonde, laquelle correspond à la position de déblaiement.

2. Chasse-neige selon la revendication 1, caractérisé en ce que la biellette inférieure (8) est articulée, côté chasse-neige, sur un prolongement arrière (18) de l'étrave (1).

3. Chasse-neige selon la revendication 1, caractérisé en ce que la butée (15) est constituée par une face de butée (16) présente sur la biellette inférieure (8) et une face de contre-butée (17) présente sur le prolongement arrière (18) de l'étrave (1).

4. Chasse-neige selon la revendication 3, caractérisé en ce qu'au moins une face de butée est réglable perpendiculairement à elle-même.

5. Chasse-neige selon la revendication 1, caractérisé en ce que le dispositif de rappel est constitué d'un ressort de rappel (20) chargé en traction ayant la forme d'un ressort hélicoïdal.

6. Chasse-neige selon la revendication 1, caractérisé par une géométrie des biellettes selon laquelle le trajet de déplacement de l'arête inférieure (24) du rail d'usure (2) suit, au début du mouvement de levage ou à la fin du mouvement d'abaissement, une tangente sensiblement horizontale.
